# EUROPÄISCHE PATENTSCHRIFT

(11) **EP 0 611 885 B1**
(45) Veröffentlichungstag und Bekanntmachung des Hinweises auf die Patenterteilung: **04.06.1997**
(21) Anmeldenummer: 93810093.0
(22) Anmeldetag: 17.02.1993
(51) Int. Cl.: F02M 61/08, F02M 61/18

(54) **Brennstoffeinspritzventil für eine Hubkolbenbrennkraftmaschine**
Fuel injector valve for an internal combustion piston engine
Soupape-injecteur à combustible pour un moteur à combustion interne

(43) Veröffentlichungstag der Anmeldung: 24.08.1994
(73) Patentinhaber: New Sulzer Diesel AG, CH-8401 Winterthur (CH)
(72) Erfinder: Staiger, Ulrich, CH-8262 Ramsen (CH); Heim, Klaus, D-7703 Rielasingen (DE)
(74) Vertreter: Heubeck, Bernhard

(56) Entgegenhaltungen:
- DE-A- 1 526 717
- FR-A- 2 627 228
- GB-A- 2 158 151
- GB-A- 2 249 134
- US-A- 2 351 965

## Beschreibung

Die Erfindung bezieht sich auf ein Brennstoffeinspritzventil für eine Hubkolbenbrennkraftmaschine gemäss dem Oberbegriff des Anspruches 1.

In der DE-A-15 26 717 ist eine Einspritzdüse für Brennkraftmaschinen beschrieben. Die Düse enthält ein Nadelgehäuse, eine Ventilnadel mit einem Ventilkegel 11 am brennraumseitigen Ende, einen Düsenkörper mit einer Kappe und Düsenlöchern, die in der Kappe angeordnet sind und eine Ventilsitzbüchse, die im Düsenkörper eingesetzt ist. Unterhalb des Ventilkegels ist die Kappe vorgesehen, die zur Führung der Ventilnadel innerhalb der Kappe des Düsenkörpers dient. An der Innenseite der Kappe ist ein Ringkanal vorgesehen. Das Ende der Ventilnadel bildet ein Flachkegel, um den unter der Nadel verbleibenden Kraftstoff durch den Ringspalt der zylindrischen Führung zu verdrängen.

Die Düse hat die Nachteile, dass nach dem Schliessen der Ventilnadel auf der Brennraumseite des Ventilsitzes ein Brennstoffvolumen vorhanden ist, das durch die Gasströmung in den Verbrennungsraum ausgeblasen wird und zu Verkokungen führt und dass der Nadelhub sehr gering ist, um die Beanspruchung von Ventilsitz, Nadel und Anschlag zu vermindern.

Die Erfindung, wie sie in den Ansprüchen gekennzeichnet ist, löst die Aufgabe ein Brennstoffeinspritzventil für eine Hubkolbenmaschine zu verbessern.

Diese Aufgabe wird erfindungsgemäß durch die Merkmale des Kennzeichens von Anspruch 1 gelöst. Damit ergibt sich die Möglichkeit, die Querschnittsgröße des zu bildenden Strahls abhängig vom Hub des Schliessstückes zu verändern, wobei der Hub mit Hilfe des Einspritzdrucks oder mittels einer Verstellvorrichtung für das Schliessstück eingestellt wird.

Ein weiterer Vorteil des erfindungsgemässen Einspritzventils besteht darin, dass der Hub des Schliessstückes nunmehr grösser bemessen werden kann.

Wird am Ventilkegel ein Vorsprung vorgesehen, der in den Düsenkanal ragt, kann der Austrittsquerschnitt des Brennstoffstrahles verändert werden. Damit wird die höchste Strömungsgeschwindigkeit am Austritt des Düsenkanals erreicht.

Einige Ausführungsbeispiele der Erfindung sind in der folgenden Beschreibung anhand der Zeichnung näher erläutert.
Es zeigen:
- Fig. 1: einen axialen Schnitt durch ein Einspritzventil nach der Erfindung,
- Fig. 2: das untere Ende des Einspritzventils nach Fig. 1 im grösseren Massstab,
- Fig. 3: das untere Ende eines gegenüber Fig. 2 abgewandelten Einspritzventils,
- Fig. 4: das untere Ende eines weiteren abgewandelten Einspritzventils und
- Fig. 5: eine Ansicht des unteren Endes des Einspritzventils nach Fig. 4.

Gemäss Fig. 1 weist das Einspritzventil ein Gehäuse 1 auf, das aus einem oberen Teil 2 und einem unteren Teil 3 besteht, die durch eine Ueberwurfmutter 4 zusammengehalten werden. Das Gehäuse 1 ruht mit einem Flansch 5 auf einem Zylinderkopf 6, der den Brennraum 7 im nicht gezeichneten Zylinder der Hubkolbenbrennkraftmaschine der Dieselbauart nach oben begrenzt. Das Gehäuse 1 durchdringt den Zylin6 und ragt mit einem im Durchmesser abgesetzten Abschnitt 3' des unteren Teils 3 in den Brennraum 7.

Für die Zufuhr von Brennstoff (Pfeil A) zum Einspritzventil weist das Gehäuse 1 einen Kanal 10 auf, der sich zunächst radial in den Flansch 5 erstreckt und dann im wesentlichen in Längsrichtung des Gehäuses durch den oberen Teil 2 und in den unteren Teil 3 geführt ist, wo er in einem Raum 11 mündet, der sich nahe dem Zentrum des Gehäuses befindet. Im Zentrum des Gehäuses 1 ist eine axial verschiebbare Stange 12 eines Schliessstücks 20 vorhanden, die an ihrem in Fig. 1 unteren Ende einen pilzartigen Ventilkegel 20' trägt und die am oberen Ende in einem Federteller 13 gehalten ist, der sich auf seiner Unterseite auf einer Druckfeder 14 abstützt. Zum Führen der axial verschiebbaren Stange 12 weisen der obere Teil 2 in seiner unteren Hälfte und der untere Teil durchgehend eine Bohrung 9 von konstantem Durchmesser auf. In der oberen Hälfte des oberen Teils 2 ist die Bohrung 9 im Durchmesser erweitert und bildet eine Führung für den mit der Stange 12 axial verschiebbaren Federteller 13. Der durch die erweiterte Bohrung gebildete Raum 15, der auch die Druckfeder 14 aufnimmt, ist nach oben durch eine Schraube 16 verschlossen.

Die Stange 12 ist oberhalb des Raumes 11 in ihrem Durchmesser verringert, so dass sich zwischen dem so gebildeten dünneren Stangenabschnitt 12' und der Bohrung 9 ein Ringkanal 17 ergibt, der sich bis zum untersten Ende des Abschnitts 3' erstreckt. Die Stirnfläche des Abschnitts 3' ist als kegelige, sich gegen den Brennraum 7 erweiternde Sitzfläche 18 (Fig. 2) ausgebildet. Die Sitzfläche 18 wirkt mit einer entsprechend kegeligen Dichtfläche 19 zusammen, die an der Oberseite des pilzartigen Ventilkegels 20' ausgebildet ist.

Auf den Gehäuseabschnitt 3' ist eine Gewindekappe 8 aufgeschraubt, die mit ihrem unteren, im Brennraum 7 befindlichen Abschnitt den Ventilkegel 20' überspannt. Im Bereich der Sitzfläche 18 sind in der Kappe 8 sich quer zur Längsachse des Ventils erstreckende Düsenkanäle 21 vorgesehen, die zum Bilden von Brennstoffstrahlen dienen. Wie links von Fig. 2 angedeutet ist, haben die Kanäle 21 kreisrunden Querschnitt. Im Zentrum der Kappe 8 ist auf deren Innenseite eine erhöhte Anschlagfläche 8' ausgebildet, an der das Schliessstück 20 in seiner voll geöffneten Stellung anliegt. Wie Fig. 2 weiter zeigt, bildet die Gewindekappe 8 auf ihrer Innenseite unterhalb der Sitzfläche 18 eine Zylinderfläche 8'', die als Führungsfläche für das Schliessstück 20 dient, das unterhalb der Dichtfläche 19 ebenfalls zylindrisch ausgebildet ist. Die obere Begrenzung des Düsenkanals 21 ist relativ zur Sitzfläche 18 um den Abstand X zum Brennraum 7 hin versetzt, wodurch das Einspritzventil einen Vorhub ohne Oeffnung erhält.

Das Einspritzventil gemäss Fig. 1 und 2 funktioniert wie folgt: Das Ventil ist normalerweise in geschlossener Stellung, d.h. das Schliessstück 20 liegt mit seiner Dichtfläche 19 dicht an der Sitzfläche 18 an, was durch die Druckfeder 14 bewerkstelligt wird. Der Kanal 10 und der Ringraum 17 sind mit Brennstoff gefüllt, der einen Druck von weniger als 100 bar aufweist. Das Einspritzen von Brennstoff in den Brennraum 7 ist abhängig vom Förderdruck der nicht gezeigten, am Kanal 10 angeschlossenen Einspritzpumpe. In dem Moment, in dem die vom Brennstoffdruck erzeugte, auf den Ventilkegel 20' wirkende Oeffnungskraft die Schliesskraft der Druckfeder 14 überwiegt, wird das Schliessstück abwärtsverschoben, so dass der Brennstoff aus dem Ringraum 17 zu den Kanälen 21 strömen kann. Beim Durchströmen der Kanäle 21 werden Brennstoffstrahlen gebildet, die beim Eintritt in den Brennraum 7 zerstäuben und sich dort mit der komprimierten Luft vermischen, wobei der Brennstoff gezündet wird und verbrennt. Dadurch dass die obere Begrenzung der Kanäle 21 gegenüber der Sitzfläche 18 versetzt ist, beginnt das Durchströmen der Kanäle 21 etwas später als das Abheben des Ventilkegels von der Sitzfläche 18. Wenn der Förderdruck der Einspritzpumpe nachlässt, wird der Ventilkegel 20' durch die Druckfeder 14 wieder in die Schliessstellung zurückbewegt und der Einspritzvorgang ist beendet. Der jeweilige Hub des Schliessstücks ist vom Förderdruck der Einspritzpumpe und damit von der Last des Motors abhängig. Bei Vollast öffnet das Schliesstück bis zum Anliegen an der Anschlagfläche 8'.

Bei dem Ausführungsbeispiel gemäss Fig. 3 haben die Düsenkanäle 31 im wesentlichen rechteckigen Querschnitt und die Sitzfläche 18 ist relativ zur oberen Begrenzung der Kanäle 31 gegen den Brennraum 7 hin verschoben. Abweichend von der Funktionsbeschreibung des Einspritzventils nach Fig. 1 und 2 setzt also sofort mit dem Abheben des Ventilkegels 20' von der Sitzfläche 18 der Einspritzvorgang ein.

Gemäss dem Ausführungsbeispiel nach Fig. 4 und 5 befindet sich am unteren Ende des Stangenabschnitts 12' des Schliesstücks 40 wiederum ein pilzartiger Ventilkegel 40' mit Dichtfläche 42, die mit der Sitzfläche 18 am unteren Stirnende des Abschnitts 3' zusammenwirkt. Der Ventilkegel 40' ist von einer Gewindekappe 48 umgeben, die hinsichtlich der Anschlagfläche und der zylindrischen Führungsfläche für das Schliessstück gleich ausgebildet ist wie die Gewindekappe 8. Abweichend ist dagegen, dass die hochrechteckigen Kanäle 41 grösser dimensioniert sind als in der Gewindekappe 8 gemäss Fig. 3 und dass in die Kanäle 41 je eine Schieberplatte 45 ragt, die unterhalb der Dichtfläche 42 am Schliessstück 40 befestigt sind. Die in Fig. 4 und 5 obere Seite 45' jeder Schieberplatte 45 begrenzt also nach unten den strahlbildenden Querschnitt des Düsenkanals. Die zur Längsachse parallelen Begrenzungsflächen der Schieberplatte 45 sind dichtend an den benachbarten Begrenzungsflächen jedes Kanals 41 geführt. Entsprechend der in Umfangsrichtung gemessenen Breite jedes Kanals 41 ist die Gewindekappe 48 nach oben mit einem gleichbreiten Schlitz versehen. In jedem dieser Schlitze ragt ein Schenkel 43 eines Ringes 44, der den Abschnitt 3' umschliesst, auf dem oberen Rand der Gewindekappe 48 ruht und mit der Gewindekappe gedreht werden kann. Die in Fig. 4 und 5 untere Stirnfläche 43' jedes Schenkels 43 begrenzt also den strahlbildenden Querschnitt des zugehörigen Kanals 41 auf dessen Oberseite.

Die Funktionsweise des Einspritzventils gemäss Fig. 4 und 5 ist im Prinzip gleich wie zu Fig. 1 und 2 beschrieben, d.h. wenn der Förderdruck der Einspritzpumpe die Kraft der Schliessfeder übersteigt, verschiebt sich das Schliessstück 40 in Richtung zum Brennraum 7, wodurch Brennstoff aus dem Ringraum 17 zu den Düsenkanälen 41 strömen kann. Der Strömungsquerschnitt des strahlbildenden Teils der Düsenkanäle 41 wird dabei durch den axialen Abstand der Flächen 43' und 45' bestimmt.

Bei allen beschriebenen Beispielen richtet sich die Zahl der Düsenkanäle nach dem Anwendungsfall des Einspritzventils. Wird das Einspritzventil in einem Viertakt-Dieselmotor verwendet, so befindet es sich meistens im Zentrum des Brennraums und die Düsenkanäle sind gleichmässig über den Umfang des Einspritzventils verteilt angeordnet. Bei einer Anordnung des Einspritzventils in einem Zweitakt-Dieselmotor mit im Zentrum des Brennraums angeordnetem Auslassventil werden meistens mehrere Einspritzventile ausserhalb des Zentrums verteilt angeordnet. Dabei können ein oder mehrere Düsenkanäle pro Einspritzventil so angeordnet sein, dass die aus ihnen austretenden Brennstoffstrahlen sich möglichst verbrennungsgünstig im Brennraum verteilen.

Abweichend von den beschriebenen Ausführungsbeispielen kann statt einer Gewindeverbindung auch eine Klemmverbindung für die Kappe 8 oder 48 verwendet werden.

## Patentansprüche

1. Brennstoffeinspritzventil für eine Hubkolbenbrennkraftmaschine, mit einem in den Brennraum (7) eines Zylinders der Maschine ragenden Ventilgehäuse (1), das an seiner dem Brennraum zugewendeten Stirnfläche eine Sitzfläche (18) aufweist, und mit einem beweglichen, sich durch das Ventilgehäuse erstreckenden Schliessstück (20, 40), das an seinem dem Brennraum zugewendeten Ende mit einem pilzkopfartigen, aus dem Ventilgehäuse herausragenden und eine mit der Sitzfläche zusammenwirkende Dichtfläche (18) aufweisenden Ventilkegel (20', 40') versehen ist und das in Strömungsrichtung des das Ventilgehäuse durchströmenden Brennstoffs öffnet, wobei Brennstoff unter erhöhtem Druck in den Brennraum (7) eingespritzt wird, wobei am Ventilgehäuse (1) eine den pilzkopfartigen Ventilkegel des Schliessstückes überspannende Kappe (8, 48) vorgesehen ist und wobei die Kappe (8, 48) im Bereich der Sitzfläche (18) mindestens einen Düsenkanal (21, 41) zum Bilden eines Brennstoffstrahls aufweist, dadurch gekennzeichnet, dass die Dichtfläche (19, 42) des Ventilkegels an ihrem äusseren Umfang in eine zylindrische Fläche übergeht und die Kante zwischen der Dichtfläche (42) und der zylindrischen Fläche die Grösse des Eintrittsquerschnitts des Düsenkanals (21, 41) steuert.

2. Ventil nach Anspruch 1, dadurch gekennzeichnet, dass der pilzkopfartige Ventilkegel (20', 40') des Schliessstückes (20, 40) an der Innenseite der Kappe (8, 48) dichtend geführt ist.

3. Ventil nach Anspruch 1 oder 2, dadurch gekennzeichnet, dass die dem Brennraum (7) abgewendete Begrenzung des Düsenkanals (21) an die Sitzfläche (18) des Ventilgehäuses (1) anschliesst.

4. Ventil nach Anspruch 1 oder 2, dadurch gekennzeichnet, dass die dem Brennraum abgewendete Begrenzung des Düsenkanals (31) relativ zur Sitzfläche (18) des Ventilgehäuses (1) zum Brennraum hin verschoben ist.

5. Ventil nach einem der Ansprüche 1 bis 4, dadurch gekennzeichnet, dass mindestens ein Vorsprung (45) am Ventilkegel (40) vorgesehen ist, der in den Düsenkanal (41) ragt.

6. Ventil nach einem der Ansprüche 1 bis 5, dadurch gekennzeichnet, dass die Kappe (8, 48) an dem Ventilkörper (3, 3') lösbar aufgeschraubt, angeordnet ist.

7. Ventil nach einem der Ansprüche 1 bis 6, dadurch gekennzeichnet, dass auf der Innenseite der Kappe (8, 48) eine Anschlagfläche (8') ausgebildet ist, die den maximalen Hub des Schliessstückes (20, 40) bestimmt.

## Claims

1. A fuel injection valve for a reciprocating internal combustion engine, having a valve housing (1) protruding into the combustion chamber (7) of a cylinder of the engine, which on its end face faced towards the combustion chamber comprises a seat (18), and having a moveable closing part (20, 40) extending through the valve housing, which on its end faced towards the combustion chamber is provided with a mushroom-head-shaped valve cone (20', 40') protruding from the valve housing and comprising a sealing surface (18) cooperating with the seat, and which opens in the direction of flow of the fuel flowing through the valve housing, with fuel being injected under elevated pressure into the combustion chamber (7), with at the valve housing (1) a cap (8, 48) spanning the mushroom-head-shaped valve cone of the closing part being provided and with the cap (8, 48) comprising at least one nozzle duct (21, 41) for forming a fuel jet in the region of the seat (18), **characterised in that** the sealing surface (19, 42) of the valve cone merges into a cylindrical surface at its outer periphery and the edge between the sealing surface (42) and the cylindrical surface controls the size of the inlet cross section of the nozzle duct (21, 41).

2. A valve according to Claim 1,
**characterised in that** the mushroom-head-shaped valve cone (20', 40') of the closing part (20, 40) is guided tightly along the inside of the cap (8, 48).

3. A valve according to Claim 1 or 2,
**characterised in that** the boundary of the nozzle duct (21) faced away from the combustion chamber (7) is connected to the seat (18) of the valve housing (1).

4. A valve according to Claim 1 or 2,
**characterised in that** the boundary of the nozzle duct (31) faced away from the combustion chamber is displaced towards the combustion chamber relative to the seat (18) of the valve housing (1).

5. A valve according to one of Claims 1 to 4,
**characterised in that** at least one projection (45) is provided at the valve cone (40), which protrudes into the nozzle duct (41).

6. A valve according to one of Claims 1 to 5,
**characterised in that** the cap (8, 48) is provided detachably screwed to the valve body (3, 3').

7. A valve according to one of Claims 1 to 6,
**characterised in that** a stop face (8'), which determines the maximum travel of the closing part (20, 40), is constructed on the inside of the cap (8, 48).

## Revendications

1. Soupape-injecteur à combustible pour un moteur à combustion interne à pistons, avec un corps de soupape (1) pénétrant dans la chambre de combustion (7) d'un cylindre du moteur et présentant sur sa face frontale tournée vers la chambre de combustion une surface de siège (18) et avec une pièce obturatrice (20, 40) mobile, s'étendant dans le corps de soupape et pourvue à son extrémité tournée vers la chambre de combustion d'un cône de soupape (20', 40'), du genre d'une tête de champignon, sortant du corps de soupape et présentant une surface d'étanchéité (18) coopérant avec la surface de siège et s'ouvrant dans la direction d'écoulement du carburant passant dans le corps de soupape, le carburant étant injecté dans la chambre de combustion (7) sous haute pression, un capuchon (8, 48), entourant le cône de soupape, du genre d'une tête de champignon, de la pièce obturatrice, étant prévu sur le corps de soupape (1) et le capuchon (8, 48) présentant dans la zone de la surface de siège (18) au moins un canal de buse (21, 41) afin de constituer un jet de carburant, caractérisée en ce que la surface d'étanchéité (19, 42) du cône de soupape se transforme sur sa périphérie extérieure en une surface cylindrique et l'arête entre la surface d'étanchéité (42) et la surface cylindrique commande l'aire de la section transversale d'entrée du canal de buse (21, 41).

2. Soupape selon la revendication 1, caractérisée en ce que le cône de soupape (20', 40'), du genre d'une tête de champignon, de la pièce obturatrice (20, 40) est guidé de façon étanche sur la face intérieure du capuchon (8, 48).

3. Soupape selon la revendication 1 ou 2, caractérisée en ce que la limitation, opposée à la chambre de combustion (7), du canal de buse (21) se raccorde à la surface de siège (18) du corps de soupape (1).

4. Soupape selon la revendication 1 ou 2, caractérisée en ce que la limitation, opposée à la chambre de combustion, du canal de buse (31), est décalée par rapport à la surface de siège (18) du corps de soupape (1), en direction de la chambre de combustion.

5. Soupape selon l'une des revendications 1 à 4, caractérisée en ce qu'au moins une saillie (45) est prévue sur le cône de soupape (40) et pénètre dans le canal de buse (41).

6. Soupape selon l'une des revendications 1 à 5, caractérisée en ce que le capuchon (8, 48) est disposé vissé démontable sur le corps de soupape (3, 3').

7. Soupape selon l'une des revendications 1 à 6, caractérisée en ce que sur la face intérieure du capuchon (8, 48) est réalisée une surface de butée (8') déterminant la course maximale de la pièce obturatrice (20, 40).
